# EUROPÄISCHE PATENTSCHRIFT

(11) **EP 0 566 711 B1**
(45) Veröffentlichungstag und Bekanntmachung des Hinweises auf die Patenterteilung: **09.08.1995**
(21) Anmeldenummer: 92920860.1
(22) Anmeldetag: 10.10.1992
(51) Int. Cl.: E21D 9/06

(54) **SCHILDSCHWANZDICHTUNG**
SHIELD TAIL SEAL
GARNITURE D'ETANCHEITE POUR QUEUES DE BOUCLIERS

(30) Priorität: 18.10.1991 DE 4134433
(43) Veröffentlichungstag der Anmeldung: 27.10.1993
(73) Patentinhaber: PHOENIX AKTIENGESELLSCHAFT, 21079 Hamburg (DE)
(72) Erfinder: GLANG, Siegfried, D-2104 Hamburg 92 (DE); ANHEUSER, Lothar, D-6350 Bad Nauheim (DE)
(86) Internationale Anmeldenummer: DE9200860
(87) Internationale Veröffentlichungsnummer: WO9308370

(56) Entgegenhaltungen:
- DE-A- 2 646 570
- DE-A- 3 206 927
- DE-A- 4 031 072
- PATENT ABSTRACTS OF JAPAN vol. 14, no. 335 (M-1000)(4278) 19. Juli 1990

## Beschreibung

Die Erfindung betrifft eine Schildschwanzdichtung für Vortriebsschilde, bestehend aus einem Grundkörper aus elastomerem (Gummi oder gummiähnlichem) Werkstoff, der einen in Längsrichtung im wesentlichen rechteckigen Querschnitt aufweist und entgegen die Vortriebsrichtung geneigt ist, wobei an dessem Gleitende innenseitig eine Dichtungsnase angeformt ist, die im Betriebszustand federnd gegen die Außenseite der Tunnelauskleidung drückt; sowie einem im Grundkörper im wesentlichen mittig verlaufenden Haltemittel, das an einer am Schildschwanz (Endteil des Schildmantels) angeordneten Halterung befestigt ist.

Beim Schildvortriebsverfahren entsteht hinter dem Schildschwanz ein Ringspalt, der nach außen hin durch das umgebende Gebirge bzw. Erdreich und nach innen durch die Tunnelauskleidung (Verschalung, Tübbing-Segmente) begrenzt wird. Die Abdichtung zwischen Schild und Tunnelkonstruktion geschieht mittels einer Schildschwanzdichtung. Dabei muß der Ringspalt vollständig mit Verpreßmörtel verfüllt werden, wobei es üblich ist, diese Verpressung durch Öffnungen in den Tübbing-Segmenten oder durch Rohrleitungen durch den Schild durchzuführen.

Eine gattungsgemäße Schildschwanzdichtung ist aus der DE-C-32 06 927 bekannt, die praxiserprobt ist, wobei jedoch das Problem des Verpressens unter Druck bei überschnitt (Ausbrüche) im standfesten Boden (z.B. immer in felsigen Abschnitten) bislang unbefriedigend gelöst ist.

Aufgabe der Erfindung ist es daher, eine Schildschwanzdichtung bereitzustellen, die auch bei einem derartigen überschnitt verhindert, daß der Verpreßmörtel in den Bereich der Schildmaschine gelangt. Gelöst wird diese Aufgabe durch die kennzeichnenden Merkmale des Anspruchs 1.

Die Erfindung wird nun anhand von Ausführungsbeispielen unter Bezugnahme auf schematische Zeichnungen näher erläutert. Es zeigen:
- Fig. 1A, 1B: den Schildvortrieb in Tübbing-Bauweise (Fig. 1A) sowie den Grundaufbau der Schildschwanzdichtung (Fig. 1B);
- Fig. 2 bis 4: Schildschwanzdichtungen mit einer einzigen Außendichtlippe mit einer im wesentlichen dreiecksförmigen Querschnittsform (Variante A);
- Fig. 5: eine Schildschwanzdichtung mit wenigstens einer Außendichtlippe mit im wesentlichen fingerförmiger Querschnittsform (Variante B);
- Fig. 6: eine Schildschwanzdichtung mit einem Federblech;
- Fig. 7: eine Schildschwanzdichtung mit Schleppblech.

Fig. 1A zeigt den Schildvortrieb in Tübbing-Bauweise (Tübbing-Segmente 1), wobei in den Bereichen I bis V Dichtungsprofile aus elastomerem Werkstoff eingesetzt werden, die verwendungsspezifisch einen unterschiedlichen Grundaufbau aufweisen. Im einzelnen:
I Schildschwanzdichtung (Fig. 1B);
II Tübbing-Dichtung;
III Schildgelenkdichtung;
IV Dichtung für die Schneidradverschiebung;
V Drucktürdichtung.

Fig. 1B zeigt nun die gattungsgemäße Schildschwanzdichtung, wobei der Grundkörper (2), der entgegen die Vortriebsrichtung (Pfeilrichtung) geneigt ist, im oberen, an den Schildschwanz angrenzenden Bereich (VI) außenseitig wenigstens eine erfindungsgemäße Dichtlippe - im folgenden Außendichtlippe genannt - aufweist, die nun beim Verfüllen des Ringspaltes (3) zwischen der Außenseite (4) der Tübbing-Segmente und der geologischen Tunnelumgebung (5) auch bei einem Überschnitt (6) verhindert, daß der Verpreßmörtel in den Bereich der Schildmaschine gelangt.

Nach Fig. 2 weist der Grundkörper (2) der Schildschwanzdichtung (7) einen in Längsrichtung im wesentlichen rechteckigen Querschnitt auf. Ein in diesem Grundkörper im wesentlichen mittig verlaufendes Haltemittel (8) ist an einer am Schildschwanz (9) angeordneten Halterung (10) befestigt. Am Gleitende der Innenseite (11) des Grundkörpers ist eine Dichtungsnase (12) angeformt, die im Betriebszustand federnd gegen die Außenseite (4) der Tunnelauskleidung drückt. Die Außenseite (13) des Grundkörpers weist nun im oberen, an den Schildschwanz (9) angrenzenden Bereich eine Außendichtlippe (14) auf, die im Querschnitt gesehen im wesentlichen dreiecksförmig gestaltet ist. Dabei ist die Außendichtlippe mit einem einzigen Kanal (15) ausgestattet, der ebenfalls eine im wesentlichen dreiecksförmige Querschnittsform aufweist, und zwar unter Bildung zweier in einem spitzen Winkel zuverlaufenden Schenkel (16, 17), die eine Mindestwandstärke von 15 mm besitzen. Zweckmäßigerweise ist dabei die Wandstärke a des dem Schildschwanz (9) zugewandten Schenkels (16) größer als die Wandstärke b des dem Schildschwanz abgewandten Schenkels (17). Die Nase (18) der Außendichtlippe (14) ragt bereits im Einbauzustand (hier dargestellt) über die Außenfläche (19) des Schildschwanzes bzw. Schildmantels hinaus. Dadurch wird bei einem Überschnitt (6), welches der Spalt zwischen der Außenfläche (19) und der geologischen Tunnelumgebung (5) ist, verhindert, daß der Verpreßmörtel, der unter Druck in den Ringspalt (3) gepreßt wird, in die Schildmaschine gelangt. Die Nase (18) der Außendichtlippe (14) schlägt selbst bei einem Verpreßdruck bis 5 bar bei maximalem Überschnitt von 20 mm nicht nach vorne, d.h. in Vortriebsrichtung (Pfeilrichtung), um.

Fig. 3 zeigt nun eine Schildschwanzdichtung (20), die ebenfalls eine im Querschnitt gesehen dreiecksförmige Außendichtlippe (21) aufweist, die jedoch eine zweireihige Anordnung von Kanälen besitzt. Dabei besteht die der Nase (22) zugewandte Reihe aus einem einzigen Kanal (23), der im Querschnitt gesehen ovalförmig gestaltet ist (größter Durchmesser in Längsrichtung des Grundkörpers), während die dem Grundkörper (2) zugewandte Reihe aus drei Kanälen (24) besteht, die eine im wesentlichen kreisförmige Querschnittsgestalt aufweisen.

Nach Fig. 4 besitzt die Schildschwanzdichtung (25) eine wiederum im Querschnitt gesehen dreiecksförmige Außendichtlippe (26) mit Nase (27), wobei jedoch hier die Kanäle dreireihig angeordnet sind. Sämtliche Kanäle (28) sind von im wesentlichen kreisförmiger Querschnittsgestalt und bilden eine Gitterstruktur.

Fig. 5 zeigt nun eine Schildschwanzdichtung (29) mit einer Außendichtlippe (30), die im Querschnitt gesehen im wesentlichen fingerförmig gestaltet ist und deren Nase (31) im Einbauzustand (hier dargestellt) über die Außenfläche (19) des Schildschwanzes bzw. Schildmantels hinausragt. Zweckmäßigerweise ist der Grundkörper (2) mit einer weiteren fingerförmigen Außendichtlippe (32) ausgestattet, wobei deren Nase (33) im Einbauzustand ebenfalls über die Außenfläche (19) hinausragt. Dabei ist diese zusätzliche Außendichtlippe im Übergangsbereich zum Grundkörper hin mit einer Einkerbung (34) versehen, die sich auf der dem Schildschwanz abgewandten Seite befindet. Der Abstand c der beiden im wesentlichen gleich langen Dichtlippen (30, 32) sollte dabei wenigstens der halben Lippenlänge d betragen.

Fig. 6 zeigt nun den Grundkörper (2) mit angeformter Dichtnase (12) im Einbauzustand (schraffierte Darstellung) wie auch die Position dieses Grundkörpers (2') und dessen Dichtungsnase (12') im Betriebszustand, bei dem die Nase (12') federnd gegen die Außenseite (4) der Tunnelauskleidung drückt. Das im Grundkörper im wesentlichen mittig verlaufende Haltemittel (8) ist an der am Schildschwanz (9) angeordneten Halterung (10), für die es verschiedene Ausführungsformen gibt, befestigt. Die Schildschwanzdichtung selbst ist mittels des Schraubensystems (35) austauschbar verankert. Zweckmäßigerweise ist nun die Schildschwanzdichtung auf der der Tunnelauskleidung (Außenseite 4) zugewandten Seite mit einem Federblech (36) ausgestattet, das am Schildmantel (37) befestigt (z.B. verschraubt) ist und innerhalb des oberen Bereiches des Grundkörpers (2) innenseitig anliegt. Neben der Funktion eines Schmutzabweisers unterstützt das Federblech (36) insbesondere die Anpassung der erfindungsgemäßen Außendichtlippe (Bereich VI) an die geologische Tunnelumgebung (5) bei Überschnitt (6), wobei in der Regel diese Tunnelumgebung nicht einheitlich verläuft, so daß sich auch der Überschnitt (6) in seinem Spaltabstand e - bezogen auf die Außenfläche (19) des Schildschwanzes bzw. Schildmantels - ständig verändert.

Fig. 7 soll nun anhand der Schildschwanzdichtung (29) gemäß Fig. 5 eine weitere zweckmäßige Ausgestaltung der erfindungsgemäßen Außendichtung verdeutlichen. Dabei wird die Nase (31) der Außendichtlippe (30) mittels eines Schleppbleches (38), das am Schildmantel befestigt ist, vor Abrieb geschützt. In diesem Zusammenhang muß betont werden, daß die Ausbrüche in felsigen Abschnitten häufig sehr scharfkantig sind, so daß der auf die ungeschützte Außendichtlippe (30) wirkende Abrieb wesentlich höher sein wird als der auf die Dichtungsnase (12) wirkende Abrieb, zumal die Dichtungsnase (12) federnd gegen eine im wesentlichen glatte Außenseite (4) der Tunnelauskleidung drückt.

Ein Schutz der Nase (33) der Dichtlippe (32) vor Abrieb ist nicht erforderlich.

## Patentansprüche

1. Schildschwanzdichtung (7,20, 25, 29) für Vortriebsschilde, bestehend aus
- einem Grundkörper (2) aus elastomerem Werkstoff, der einen in Längsrichtung im wesentlichen rechteckigen Querschnitt aufweist und entgegen die Vortriebsrichtung geneigt ist, wobei an dessen Gleitende innenseitig (Innenseite 11) eine Dichtungsnase (12) angeformt ist, die im Betriebszustand federnd gegen die Außenseite (4) der Tunnelauskleidung drückt; sowie
- einem im Grundkörper (2) im wesentlichen mittig verlaufenden Haltemittel (8), das an einer am Schildschwanz (9) angeordneten Halterung (10) befestigt ist;
dadurch gekennzeichnet, daß
- der Grundkörper (2) im oberen, an den Schildschwanz (9) angrenzenden Bereich (VI) außenseitig (Außenseite 13) wenigstens eine Dichtlippe (Außendichtlippe 14, 21, 26, 30, 32) aufweist, deren Nase (18,22, 27, 31, 33) im Einbauzustand über die Außenfläche (19) des Schildschwanzes (9) bzw. Schildmantels (37) hinausragt.

2. Schildschwanzdichtung nach Anspruch 1, dadurch gekennzeichnet, daß die einzige Außendichtlippe (14, 21, 26) eine im wesentlichen dreiecksförmige Querschnittsform aufweist.

3. Schildschwanzdichtung nach Anspruch 1 oder 2, dadurch gekennzeichnet, daß die Außendichtlippe wenigstens einen Kanal aufweist.

4. Schildschwanzdichtung nach Anspruch 3, dadurch gekennzeichnet, daß die Außendichtlippe (14) einen einzigen Kanal (15) besitzt, der eine im wesentlichen dreiecksförmige Querschnittsform aufweist, und zwar unter Bildung zweier in einem spitzen Winkel zuverlaufenden Schenkel (16, 17).

5. Schildschwanzdichtung nach Anspruch 4, dadurch gekennzeichnet, daß die Mindestwandstärke der Schenkel (16, 17) 15 mm beträgt.

6. Schildschwanzdichtung nach Anspruch 4 oder 5, dadurch gekennzeichnet, daß die Wandstärke a des dem Schildschwanz (9) zugewandten Schenkels (16) größer ist als die Wandstärke b des dem Schildschwanz abgewandten Schenkels (17).

7. Schildschwanzdichtung nach Anspruch 3, dadurch gekennzeichnet, daß die Außendichtlippe eine zweireihige Anordnung von Kanälen aufweist.

8. Schildschwanzdichtung nach Anspruch 7, dadurch gekennzeichnet, daß die der Nase (22) der Außendichtlippe (21) zugewandte Reihe aus einem einzigen Kanal (23) besteht, der im Querschnitt gesehen ovalförmig gestaltet ist, während die dem Grundkörper (2) zugewandte Reihe aus drei Kanälen (24) besteht, die eine im wesentlichen kreisförmige Querschnittsgestalt aufweisen.

9. Schildschwanzdichtung nach Anspruch 3, dadurch gekennzeichnet, daß die Außendichtlippe eine dreireihige Anordnung von Kanälen aufweist.

10. Schildschwanzdichtung nach Anspruch 9, dadurch gekennzeichnet, daß sämtliche Kanäle (28) im wesentlichen von kreisförmiger Querschnittsgestalt sind und eine dreiecksförmige Gitterstruktur bilden.

11. Schildschwanzdichtung nach Anspruch 1, dadurch gekennzeichnet, daß die einzige Außendichtlippe (30) eine im wesentlichen fingerförmige Querschnittsform aufweist.

12. Schildschwanzdichtung nach Anspruch 1, dadurch gekennzeichnet, daß diese zwei Außendichtlippen (30, 32) besitzt, die eine im wesentlichen fingerförmige Querschnittsform und eine im wesentlichen gleiche Lippenlänge d aufweisen.

13. Schildschwanzdichtung nach Anspruch 12, dadurch gekennzeichnet, daß der Abstand c der beiden Dichtlippen (30, 32) wenigstens der halben Lippenlänge d beträgt.

14. Schildschwanzdichtung nach Anspruch 12 oder 13, dadurch gekennzeichnet, daß die vordere Dichtlippe (32) im Übergangsbereich zum Grundkörper (2) hin mit einer Einkerbung (34) versehen ist, die sich auf der dem Schildschwanz (9) abgewandten Seite befindet.

15. Schildschwanzdichtung nach einem der Ansprüche 1 bis 14, dadurch gekennzeichnet, daß diese auf der der Außenseite (4) der Tunnelauskleidung zugewandten Seite mit einem gewinkelten Federblech (36) ausgestattet ist, das am Schildmantel (37) befestigt ist und innerhalb des oberen Bereiches des Grundkörpers (2) innenseitig anliegt.

16. Schildschwanzdichtung nach einem der Ansprüche 1 bis 15, dadurch gekennzeichnet, daß die Nase (18, 22, 27, 31) der Außendichtlippe (14, 21, 26, 30) mittels eines am Schildschwanz verankerten Schleppbleches (38) vor Abrieb geschützt ist.

## Claims

1. A shield tail seal (7, 20, 25, 29) for driving-shields, consisting of
- a main body (2) of elastomeric material, which exhibits a cross-section essentially rectangular in the longitudinal direction and is inclined against the direction of drive, having on the inside of its sliding end (inside 11) a moulded sealing nose (12) which in the operational state presses springily against the outside (4) of the tunnel lining; as well as
- a means of retention (8) which runs essentially through the centre of the main body (2) and is fastened to a mounting (10) arranged on the neck (9) of the shield;
characterized in that
- in the upper region (VI) adjoining the neck (9) of the shield the main body exhibits on the outside (outside 13) at least one sealing lip (outer sealing lip 14, 21, 26, 30, 32) the nose (18, 22, 27, 31, 33) of which in the incorporated state projects beyond the outer surface (19) of the neck (9) or jacket (37) of the shield.

2. A shield tail seal as in Claim 1, characterized in that the single outer sealing lip (14, 21, 26) exhibits an essentially triangular cross-sectional shape.

3. A shield tail seal as in Claim 1 or 2, characterized in that the outer sealing lip exhibits at least one channel.

4. A shield tail seal as in Claim 3, characterized in that the outer sealing lip (14) has one single channel (15) which exhibits an essentially triangular cross-sectional shape. that is, by forming two sides (16, 17) converging at an acute angle.

5. A shield tail seal as in Claim 4, characterized in that the minimum thickness of wall of the sides (16, 17) amounts to 15 mm.

6. A shield tail seal as in Claim 4 or 5, characterized in that the wall thickness *a* of the side (16) next the shield tail (9) is greater than the wall thickness *b* of the side (17) remote from the shield tail.

7. A shield tail seal as in Claim 3, characterized in that the outer sealing lip exhibits an arrangement of channels in two rows.

8. A shield tail seal as in Claim 7, characterized in that the row next the nose (22) of the outer sealing lip (21) consists of one single channel (23) which seen in cross-section is of oval shape, whilst the row next the main body (2) consists of three channels (24) which exhibit essentially circular cross-sectional shapes.

9. A shield tail seal as in Claim 3, characterized in that the outer sealing lip exhibits an arrangement of channels in three rows.

10. A shield tail seal as in Claim 9, characterized in that all of the channels (28) are of essentially circular cross-sectional shapes and form a triangular grid structure.

11. A shield tail seal as in Claim 1, characterized in that the single outer sealing lip (30) exhibits an essentially fingerlike cross-sectional shape.

12. A shield tail seal as in Claim 1, characterized in that it has two outer sealing lips (30, 32) which exhibit essentially fingerlike cross-sectional shapes and essentially equal lengths *d* of lip.

13. A shield tail seal as in Claim 12, characterized in that the distance *c* between the two sealing lips (30, 32) amounts to at least half the length *d* of lip.

14. A shield tail seal as in Claim 12 or 13, characterized in that the front sealing lip (32) in the region of transition towards the main body (2) is provided with a notch (34) which lies on the side remote from the shield tail (9).

15. A shield tail seal as in one of the Claims 1 to 14, characterized in that on the side next the outside (4) of the tunnel lining it is equipped with an angled spring plate (36) which is fastened to the jacket (37) of the shield and rests against the inside of the main body (2) within the upper region of the latter.

16. A shield tail seal as in one of the Claims 1 to 15, characterized in that the nose (18, 22, 27, 31) of the outer sealing lip (14, 21, 26, 30) is protected against wear by means of a skidplate (38) anchored to the shield tail.

## Revendications

1. Garniture d'étanchéite (7, 20, 25, 29) pour queue de bouclier de creusement, se composant
- d'un corps de base (2) en matière élastomère, qui présente une section transversale essentiellement rectangulaire en direction longitudinale et est incliné à l'opposé de la direction de creusement, a l'extrémité de glissement duquel est formé, du côté intérieur (face interne 11), un appendice d'étanchéité (12) qui, dans les conditions de fonctionnement, est pressé élastiquement contre la face extérieure (4) du revêtement du tunnel; ainsi que
- d'un moyen de maintien (8) qui s'étend essentiellement en position centrale dans le corps de base (2) et est fixé à un élément de support (10) disposé sur la queue de bouclier (9);
caractérisée en ce que
- le corps de base (2) présente du côté extérieur (face externe 13), dans la région supérieure (VI) adjacente à la queue de bouclier (9), au moins une lèvre d'étanchéité (lèvre d'étanchéité extérieure 14, 21, 26, 30, 32) dont le nez (18, 22, 27, 31, 33) fait saillie, à l'état installé, au-delà de la surface extérieure (19) de la queue de bouclier (9) ou de la jupe (37) du bouclier.

2. Garniture d'étanchéité pour queue de bouclier selon la revendication 1, caractérisée en ce que l'unique lèvre d'étanchéité extérieure (14, 21, 26) présente une forme essentiellement triangulaire en coupe transversale.

3. Garniture d'étanchéité pour queue de bouclier selon la revendication 1 ou 2, caractérisée en ce que la lèvre d'étanchéité extérieure comporte au moins un canal.

4. Garniture d'étanchéité pour queue de bouclier selon la revendication 3, caractérisée en ce que la lèvre d'étanchéité extérieure (14) comporte un seul canal (15) qui présente une forme essentiellement triangulaire en coupe transversale, donnant lieu à deux côtés (16, 17) qui convergent à angle aigu.

5. Garniture d'étanchéité pour queue de bouclier selon la revendication 4, caractérisée en ce que l'épaisseur minimale de paroi des côtés (16, 17) s'élève à 15 mm.

6. Garniture d'étanchéité pour queue de bouclier selon la revendication 4 ou 5, caractérisée en ce que l'épaisseur de paroi a du côté (16) tourné vers la queue de bouclier (9) est plus grande que l'épaisseur de paroi b du côté (17) tourné à l'opposé de la queue de bouclier.

7. Garniture d'étanchéité pour queue de bouclier selon la revendisation 3, caractérisée en ce que la lèvre d'étanchéité extérieure comporte un ensemble de canaux en deux rangées.

8. Garniture d'étanchéité pour queue de bouclier selon la revendication 7, caractérisée en ce que la rangée située vers le nez (22) de la lèvre d'étanchéité extérieure (21) se compose d'un seul canal (23) qui, vu en coupe transversale, a une forme ovale, tandis que la rangée située vers le corps de base (2) se compose de trois canaux (24) qui présentent une forme essentiellement circulaire en coupe transversale.

9. Garniture d'étanchéité pour queue de bouclier selon la revendication 3, caractérisée en ce que la lèvre d'étanchéité extérieure comporte un ensemble de canaux en trois rangées.

10. Garniture d'étanchéité pour queue de bouclier selon la revendication 9, caractérisée en ce que tous les canaux (28) ont une forme essentiellement circulaire en coupe transversale et forment une structure réticulaire de forme triangulaire.

11. Garniture d'étanchéité pour queue de bouclier selon la revendication 1, caractérisée en ce que l'unique lèvre d'étanchéité extérieure (30) présente esentiellement une forme de doigt en coupe transversale.

12. Garniture d'étanchéité pour queue de bouclier selon la revendication 1, caractérisée en ce qu'elle comporte deux lèvres d'étanchéité extérieures (30, 32) qui présentent essentiellement une forme de doigt en coupe transversale et ont une longueur d de lèvre qui est sensiblement la même.

13. Garniture d'étanchéité pour queue de bouclier selon la revendication 12, caractérisée en ce que la distance c entre les deux lèvres d'étanchéité (30, 32) est au moins égale à la moitié de la longueur d des lèvres.

14. Garniture d'étanchéité pour queue de bouclier selon la revendication 12 ou 13, caractérisée en ce que la lèvre d'étanchéité antérieure (32) est munie, dans la zone de transition avec le corps de base (2), d'une rainure (34) qui se trouve du côté tourné à l'opposé de la queue de bouclier (9).

15. Garniture d'étanchéité pour queue de bouclier selon l'une quelconque des revendications 1 à 14, caractérisée en ce qu'elle est munie, du côté dirigé vers la face extérieure (4) du revêtement du tunnel, d'une tôle élastique à ressorts coudée (36) qui est fixée à la jupe (37) du bouclier et qui s'applique du côté interne sur le corps de base (2), dans la partie supérieure de celui-ci.

16. Garniture d'étanchéité pour queue de bouclier selon l'une quelconque des revendications 1 à 15, caractérisée en ce que le nez (18, 22, 27, 31) de la lèvre d'étanchéité extérieure (14, 21, 26, 30) est protégé contre l'usure par frottement au moyen d'une tôle de recouvrement (38) fixée à la queue de bouclier.
